# FASCICULE DE BREVET EUROPEEN

(11) **EP 0 395 534 B1**
(45) Date de publication et mention de la délivrance du brevet: **24.02.1993**
(21) Numéro de dépôt: 90401160.8
(22) Date de dépôt: 27.04.1990
(51) Int. Cl.: E02D 29/02, E01D 19/02

(54) **Ouvrage d'art**
Gebäudekonstruktion
Building construction

(30) Priorité: 27.04.1989 FR 8905584
(43) Date de publication de la demande: 31.10.1990
(73) Titulaire: Chapuis, Philippe, 78350 Les Loges-en-Josas (FR)
(72) Inventeur: Chapuis, Philippe, 78350 Les Loges-en-Josas (FR)
(74) Mandataire: Bugnon-Hays, Claudine

(56) Documents cités:
- EP-A- 0 039 372
- FR-A- 2 234 427
- FR-A- 2 622 227
- US-A- 3 981 038
- US-A- 4 671 706
- CIVIL ENGINEERING, avril 1986, page 9, Londres, GB; D.J. HOARE: "Geotextiles - compatibility and use"

## Description

La présente invention concerne un ouvrage d'art, en particulier un pont à passage supérieur comportant un tablier et deux remblais de terre bordés par des blocs de parement dont au moins certains sont associés à des nappes s'étendant vers l'intérieur des dits remblais. Un ouvrage d'art de ce type est connu du document US-A-3981038.

Les ouvrages d'art tels que ponts à passage supérieur connus de l'état de la technique comportent de façon habituelle des remblais en terre dont la surface extérieure forme avec l'horizontale une pente au plus égale à 45°. Un angle supérieur entrainerait une dégradation rapide due au ruissellement des eaux et à l'érosion naturelle.

De tels remblais impliquent une emprise importante de l'ouvrage sur les terrains environnants et imposent une augmentation de la portée du tablier. Il est par ailleurs connu du document précité de faire supporter la charge d'un tablier par les remblais eux-mêmes.

La présente invention a pour but de diminuer la portée du tablier ainsi que l'emprise de l'ouvrage d'art sur les terrains environnants et de réduire sensiblement le coût économique de réalisation d'un tel ouvrage d'art.

A cet effet, l'invention a pour objet un ouvrage d'art, en particulier pont à passage supérieur du type connu du brevet US-A-3981038, caractérisé en ce que les blocs, comportant une face supérieure et une face inférieure, sont superposés par les dites faces de manière à réaliser un empilement, que les nappes, constituées en matériau géotextile, sont coincées au droit de leur extrémité entre les faces adjacentes de deux blocs superposés, et que le tablier prend appui, au moins partiellement, sur le dit empilement.

Les nappes de géotextile associées aux blocs de parement assurent un ancrage des dits blocs s'opposant à la pression exercée par la masse de terre du remblai.

Il est ainsi possible de réaliser des remblais de pente importante sans risque de dégradation. La distance entre les pieds de remblais opposés étant généralement déterminée par la largeur de la route enjambée par l'ouvrage d'art, une pente importante permet de réduire la portée du tablier ainsi que l'emprise de l'ouvrage d'art sur les terrains adjacents.

Conformément à l'une des caractéristiques de l'invention, les nappes de géotextile sont coincées entre les faces adjacentes de deux blocs superposés. La pression exercée par le tablier améliore le blocage des nappes de géotextile entre deux couches de blocs de parement et donc renforce l'ancrage des dites couches de parement.

Suivant un mode de réalisation préféré, on décale successivement vers l'intérieur les bordures des blocs de parement de façon à ce que la pente du remblai forme un angle supérieur à 50° par rapport à l'horizontale.

Selon un mode de réalisation préféré, les nappes de géotextile mises en oeuvre sont constituées par un matériau non tissé renforcé par des fibres de haute résistance mécanique. Les matériaux non tissés assurent un drainage des eaux infiltrées. Les fibres de haute résistance mécanique évitent la déchirure des matériaux non tissés drainants et assurent une résistance.optimale à la contrainte résultant des forces exercées par la terre du remblai sur les blocs de parement extérieurs.

Selon une variante, des nappes de géotextile mises en oeuvre, sont constituées par un tissu de fibres hydrophiles d'une part, et de fibres de haute résistance d'autre part.

Selon un mode préférentiel, les nappes de géotextile forment un angle négatif avec le plan horizontal. Les nappes s'abaissent ainsi en s'éloignant des blocs de parement et améliorent l'effet drainant ainsi que la répartition des tensions régnant à l'intérieur du remblai.

Un bloc de parement convenant à la construction d'un ouvrage d'art selon l'invention, en particulier d'un pont à passage supérieur, comporte sur l'une des faces horizontales, au moins une cannelure sensiblement parallèle à la face extérieure et sur la face opposée au moins une nervure complémentaire. La nappe de géotextile étant coincée entre les surfaces horizontales adjacentes de deux blocs superposés, les cannelures et nervures améliorent le coincement et par conséquent, l'ancrage des blocs de parement.

De préférence, la nervure et la cannelure sont décalées par rapport à la surface extérieure du bloc. Ce décalage assure la formation d'un remblai dont la pente extérieure est déterminée.

Le bloc de parement comporte de façon avantageuse, dans sa partie arrière, au moins une cavité ouverte vers le haut. Cette cavité est remplie de terre lors de la constitution du remblai et permet accessoirement, la culture de végétaux recouvrant les blocs extérieurs de parement. Il en résulte une amélioration de l'effet esthétique.

Selon un mode de réalisation avantageux, le remblai de terre conforme à la présente invention est raccordé à un remblai de terre à pente inférieure à 50° de type connu par un remblai de raccordement conforme à la présente invention et présentant une pente décroissant jusqu'à la pente formée par le remblai de terre de type connu. Ce remblai de raccordement permet de supprimer les ruptures de pentes néfastes tant pour la sécurité que pour la visibilité des véhicules circulant sur le passage inférieur.

La présente invention sera mieux comprise en s'appuyant sur la figure unique représentant une vue en coupe d'un ouvrage d'art conforme à la présente invention.

La figure unique représente un ouvrage d'art comportant un passage inférieur (1) et un passage supérieur (2). Le remblai (3) est constitué par une succession de couches bordées par des bordures de parement (4) et de terre (5). Les blocs de parement présentent à la surface inférieure (6) horizontale, une cannelure (7) s'étendant sensiblement parallèlement à la surface extérieure (8) dudit bloc (4). La surface supérieure (9) horizontale comporte une nervure (10) de profil complémentaire à la cannelure (7). Les nappes de géotextile (11) sont bloquées entre deux surfaces horizontales adjacentes de blocs de parement (4), et sont en particulier maintenues grâce aux nervures (10) s'emboitant dans les cannelures (7). Les nappes de géotextile (11) forment avec un plan horizontal un angle faible. Le tablier (12) exerce une force verticale renforçant le maintien des nappes de géotextile (11) par les blocs de parement (4). Dans l'exemple décrit, le tablier (12) est maintenu partiellement par un pieu (13).

La longueur des nappes de géotextile correspond sensiblement à la hauteur de l'ouvrage et dépend essentiellement de la nature du terrain, des conditions du sol, de la portée de la base de l'ouvrage.

Bien entendu, l'invention n'est pas limitée au mode de réalisation décrit et représenté ici mais on peut y apporter de nombreuses modifications dans le cadre des revendications annexées.

## Revendications

1. Ouvrage d'art, en particulier pont à passage supérieur, comportant un tablier (12) et deux remblais de terre (3) bordés par des blocs de parement (4) dont au moins certains sont associés à des nappes (11) s'étendant vers l'intérieur des dits remblais, caractérisé en ce que les blocs (4), comportant une face supérieure (9) et une face inférieure (6), sont superposés par les dites faces de manière à réaliser un empilement, que les nappes (11), constituées en matériau géotextile, sont coincées au droit de leur extrémité entre les faces adjacentes de deux blocs superposés, et que le tablier (12) prend appui, au moins partiellement, sur le dit empilement.

2. Ouvrage d'art selon la revendication 1, caractérisé en ce que la pente formée par chaque empilement de blocs (4) est au moins égale à 50° par rapport à l'horizontale.

3. Ouvrage d'art selon l'une des revendications précédentes, caractérisé en ce que les nappes (11) sont constituées d'un matériau tissé renforcé par des fibres de haute résistance mécanique.

4. Ouvrage d'art selon la revendication 3, caractérisé en ce que les nappes (11) sont constituées d'un tissu de fibres hydrophiles, d'une part, et de fibres de haute résistance mécanique, d'autre part.

5. Ouvrage d'art selon l'une des revendications 1 à 4, caractérisé en ce que les nappes (11) s'abaissent vers l'intérieur de la terre de remplissage (5).

6. Ouvrage d'art selon l'une des revendications 1 à 5, caractérisé en ce que les faces horizontales (6, 9) des blocs (4) comportent l'une, une rainure (7), et l'autre, une nervure (10) complémentaire de la dite rainure (7) et décalée par rapport à elle.

7. Ouvrage d'art selon la revendication 1, caractérisé en ce qu'au moins l'un des dits remblais (3) est raccordé à un remblai de terre classique, la pente du premier variant progressivement pour atteindre l'angle de talus d'éboulement naturel du second.

## Patentansprüche

1. Ingenieurbauwerk, insbesondere Brücke mit Wegüberführung mit einer Fahrbahnplatte (12) und zwei Erdaufschüttungen (3) eingefaßt durch Verkleidungsblöcke (4), wovon wenigstens einige mit Einlageschichten (11) verbunden sind, die sich ins Innere der besagten Aufschüttungen erstrecken, dadurch gekennzeichnet, daß die Blöcke (4) mit einer Oberseite (9) und einer Unterseite (6) durch die besagten Seiten derart überlagert sind, daß sie eine Aufschichtung bilden, daß die aus geotextiler Ausrüstung gebildeten Einlageschichten (11) rechtwinklig an ihrem Außenende zwischen den anliegenden Seiten von zwei übereinanderliegenden Blöcken eingeklemmt werden, und daß die Fahrbahnplatte (12) mindestens teilweise auf besagter Aufschichtung aufliegt.

2. Ingenieurbauwerk nach Patentanspruch 1 dadurch gekennzeichnet, daß die durch jede Blockaufschichtung (4) gebildete Neigung mindestens gleich 50° bezogen auf die Waagerechte beträgt.

3. Ingenieurbauwerk nach einem der vorherigen Patentansprüche dadurch gekennzeichnet, daß die Fahrbahnplatten (11) aus einer gewebten Ausrüstung bestehen, die durch Fasern mit einer hohen mechanischen Festigkeit verstärkt wird.

4. Ingenieurbauwerk nach dem Patentanspruch 3 dadurch gekennzeichnet, daß die Fahrbahnplatten (11) einerseits aus einem Gewebe von wasseraufsaugenden Fasern bestehen, und andererseits aus Fasern mit hoher mechanischer Festigkeit.

5. Ingenieurbauwerk nach einem der Patentansprüche 1 bis 4 dadurch gekennzeichnet, daß sich die Fahrbahnplatten (11) zum Innenraum der Ausfüllungserde (5) absenken.

6. Ingenieurbauwerk nach einer der Patentansprüche 1 bis 5 dadurch gekennzeichnet, daß die eine der Horizontalseiten (6, 9) der Blöcke (4) eine Auskehlung (7) beinhaltet, und die andere eine Rippe (10), die zur besagten Auskehlung (7) komplementär und auf sie bezogen versetzt ist.

7. Ingenieurbauwerk nach Patentanspruch 1 dadurch gekennzeichnet, daß mindestens eine der besagten Aufschüttungen (3) mit einer herkömmlichen Erdaufschüttung zusammengefügt ist, wobei sich die Neigung der ersteren progressiv verändert, um den natürlichen Böschungswinkel der zweiten Schüttung zu erreichen.

## Claims

1. A civil engineering work, particularly a deck bridge, comprising a floor plate (12) and two earth banks (3) edged with kerbstone blocks (4), some of them at least being connected to nappes (11) stretching inside said banks, characterized in that the blocks (4), comprising an upper face (9) and a lower face (6), are superposed on said faces so as to form a pile, that the nappes (11), made of geotextile material, are wedged at their extremity between the adjacent faces of two superposed blocks, and that the floor plate (12) rests, at least partially, on said pile.

2. A civil engineering work according to claim 1, characterized in that the slope created by each pile of blocks (4) is at least equal to 50° with respect to the horizontal line.

3. A civil engineering work according to one of the previous claims, characterized in that the nappes (11) are made of a woven material reinforced with high-strength fibres.

4. A civil engineering work according to claim 3, characterized in that the nappes (11) are made of a hydrophile fibres material on the one hand, and high-strength fibres on the other hand.

5. A civil engineering work according to any one of claims 1 to 4, characterized in that the nappes (11) slope downwards into the backfill earth (5).

6. A civil engineering work according to any one of claims 1 to 5, characterized in that one of the horizontal faces (6, 9) of the blocks (4) includes a groove (7) and the other one includes a rib (10) which is complementary and out of line with said groove (7).

7. A civil engineering work according to claim 1, characterized in that at least one of both earth banks (3) is connected to a standard earth bank, the gradient of the former progressively changing so as to reach the angle of the natural slope of the latter.
